# DEMANDE DE BREVET EUROPEEN

(11) **EP 2 554 768 A1**
(43) Date de publication de la demande: **06.02.2013**
(21) Numéro de dépôt: 12178113.2
(22) Date de dépôt: 26.07.2012
(51) Int. Cl.: E05B 5/00, E05B 65/08, E05B 1/00, E05B 15/00

(54) **Dispositif de verrouillage/déverrouillage pour ouvrant à poignée escamotable**

(30) Priorité: 05.08.2011 FR 1102471
(71) Demandeur: Sotralu (Société par Actions Simplifiée), 31600 Muret (FR)
(72) Inventeur: Lafourcade, Pascal, 31400 Toulouse (FR); Berton, Cyril, 31270 Cugnaux (FR)
(74) Mandataire: Cabinet BARRE LAFORGUE & associés

(57) **Abrégé**

L'invention concerne un dispositif de verrouillage/déverrouillage pour ouvrant coulissant comprenant un organe de manoeuvre (1), un parement (3) extérieur, un mécanisme de verrouillage/déverrouillage comprenant au moins un pêne et des moyens de transmission parmi lesquels un organe d'actionnement rotatif autour d'un axe d'actionnement (21), ledit organe d'actionnement étant entraîné en rotation par l'organe de manoeuvre, caractérisé en ce que l'organe de manoeuvre est mobile autour de l'axe d'actionnement entre une position d'ouverture, correspondant à une position déverrouillée de chaque pêne, et une position de fermeture, opposée selon l'axe d'actionnement à ladite position d'ouverture et correspondant à une position verrouillée de chaque pêne, et en ce que le parement (3) présente un logement d'accès (22) adapté pour escamoter l'organe de manoeuvre (1) dans la paroi frontale en position d'ouverture et en position de fermeture.

## Description

L'invention concerne un dispositif de verrouillage/déverrouillage pour ouvrant coulissant.

Les ouvrants comportent souvent un cadre formé de profilés creux à parois peu épaisses, et sont équipés d'une ferrure de verrouillage encastrée dans une lumière de montage, ménagée à travers une paroi frontale de l'ouvrant. Ces ouvrants sont en général munis, pour leur verrouillage/déverrouillage, ainsi que pour permettre les manoeuvres d'ouverture et de fermeture de l'ouvrant, d'un organe de manoeuvre du type poignée de crémone en saillie de la paroi frontale ou poignée cuvette encastrée dans un montant de l'ouvrant.

Ainsi, EP 0 801 195 propose une poignée de manoeuvre rotative de type crémone permettant de déplacer un organe d'entraînement, et des moyens de transmission reliant mécaniquement chaque organe d'entraînement à au moins une tringle de commande. Cette poignée permet de verrouiller et de déverrouiller l'ouvrant par une rotation de la poignée. Cependant, une telle poignée est toujours en saillie de la paroi frontale de l'ouvrant. Or, lorsque l'ouvrant est monté parallèlement juxtaposé avec un second panneau (fixe ou mobile) sur le même dormant le long duquel il coulisse, ladite poignée empêche le coulissement complet de l'ouvrant derrière le second panneau.

De même, certaines poignées dites poignées cuvettes, c'est-à-dire comprenant une échancrure permettant le passage des doigts d'un utilisateur en vue des manoeuvres d'ouverture et de fermeture, comme décrit par FR 2 826 995, ne proposent qu'une maniabilité très réduite de l'organe de manoeuvre. Cette poignée est également peu pratique d'utilisation, seul le bout des doigts pouvant s'insérer dans l'échancrure. L'actionnement longitudinal en translation du coulisseau de commande nécessite de fournir des efforts importants uniquement avec le bout des doigts.

De plus, l'organe de manoeuvre en cuvette décrit par FR 2 826 995 n'est pas compatible pour être monté avec un mécanisme de verrouillage du type crémone.

L'invention vise donc à pallier ces inconvénients.

L'invention vise à proposer un dispositif de verrouillage/déverrouillage d'ouvrant coulissant qui soit facile à manoeuvrer.

L'invention vise aussi à proposer un tel dispositif qui permette d'escamoter un ouvrant coulissant derrière un panneau le long duquel il coulisse.

L'invention vise en outre à proposer un tel dispositif qui soit compatible avec un mécanisme du type crémone.

L'invention vise également à proposer un tel dispositif qui permet un déverrouillage et une ouverture aisée d'un ouvrant coulissant.

L'invention vise également à proposer un tel dispositif qui puisse être monté aussi bien sur des ouvrants métalliques, notamment en alliage d'aluminium, que sur des ouvrants en matière synthétique, notamment en PVC, en bois, ou autres, y compris des assemblages de ces matériaux.

L'invention concerne donc un dispositif de verrouillage/déverrouillage pour ouvrant coulissant comprenant :
- un organe de manoeuvre,
- un mécanisme de verrouillage/déverrouillage adapté pour pouvoir être inséré dans l'ouvrant derrière une paroi frontale de l'ouvrant, et comprenant:
   - au moins un pêne, et
   - des moyens de transmission :
      ■ adaptés pour, sous l'effet d'un déplacement de l'organe de manoeuvre, déplacer chaque pêne entre une position verrouillée et une position déverrouillée,
      ■ comprenant au moins un organe d'actionnement rotatif autour d'un axe, dit axe d'actionnement, orthogonal à la paroi frontale de l'ouvrant, ledit organe d'actionnement étant entraîné en rotation autour dudit axe d'actionnement par l'organe de manoeuvre,
- un parement extérieur adapté pour pouvoir être encastré dans une lumière de montage ménagée dans la paroi frontale de l'ouvrant,
**caractérisé en ce que** :
- l'organe de manoeuvre est mobile autour de l'axe d'actionnement entre une position, dite position d'ouverture, correspondant à une position déverrouillée de chaque pêne, et une position, dite position de fermeture, opposée selon l'axe d'actionnement à ladite position d'ouverture et correspondant à une position verrouillée de chaque pêne,
- le parement présente un logement d'accès adapté pour escamoter l'organe de manoeuvre dans la paroi frontale en position d'ouverture et en position de fermeture,
- l'organe de manoeuvre et l'organe d'actionnement sont accouplés mécaniquement de sorte que l'angle de rotation de l'organe d'actionnement autour de l'axe d'actionnement par un déplacement de l'organe de manoeuvre entre une position de fermeture et une position d'ouverture est strictement inférieur à l'angle de rotation de l'organe de manoeuvre autour de l'axe d'actionnement par ledit déplacement de l'organe de manoeuvre entre une position de fermeture et une position d'ouverture.

En particulier, un dispositif selon l'invention est adapté pour un ouvrant coulissant sur un dormant selon une direction de coulissement.

Dans tout le texte l'expression « entre » une première position et une deuxième position est utilisé pour désigner les deux sens de déplacement entre ces deux positions. Ainsi, par exemple les pênes sont mobiles entre une position de verrouillage et une position de déverrouillage, c'est-à-dire qu'ils peuvent passer d'une position de verrouillage à une position de déverrouillage et vice-versa.

Les moyens de transmission sont avantageusement interposés entre l'organe de manoeuvre et chaque pêne de sorte à transformer les déplacements et transmettre les efforts de l'organe de manoeuvre aux pênes.

Avantageusement et selon l'invention, l'organe d'actionnement traverse le parement. Ainsi, l'organe d'actionnement assure la transmission mécanique entre l'organe de manoeuvre extérieur au parement et le mécanisme monté à l'intérieur (derrière une paroi frontale) du montant de l'ouvrant.

Avantageusement et selon l'invention, le parement recouvre, de l'extérieur de la paroi frontale, les bords de la lumière de montage, et masque le mécanisme de verrouillage, de sorte que le parement est un élément de finition destiné à améliorer l'esthétique de l'ouvrant. Le parement est en particulier adapté pour pouvoir être fixé à un ouvrant, notamment à un montant d'un ouvrant.

Avantageusement et selon l'invention, les positions d'ouverture et de fermeture de l'organe de manoeuvre sont à 180 degrés l'une de l'autre autour de l'axe d'actionnement.

Les mécanismes de type crémone proposent généralement un déplacement de l'organe de manoeuvre sur une amplitude angulaire inférieure à 180 degrés, notamment de 90 degrés autour de l'axe d'actionnement. L'organe de manoeuvre se présente donc selon l'axe de coulissement de l'ouvrant lorsqu'il est en position ouverte ou en position fermée. Or il ne peut pas être escamoté dans l'ouvrant dans une telle position car les montants de l'ouvrant sont généralement de largeur limitée pour donner plus d'espace à une surface vitrée.

C'est pourquoi les positions d'ouverture et de fermeture (correspondant respectivement à des positions de déverrouillage et de verrouillage des pênes) sont opposées l'une à l'autre, de sorte que l'organe de manoeuvre selon l'invention soit toujours dans la direction principale du montant de l'ouvrant.

En particulier, avantageusement et selon l'invention, les positions d'ouverture et de fermeture de l'organe de manoeuvre sont sensiblement orthogonales à une direction de coulissement de l'ouvrant.

Elles sont notamment sensiblement verticales pour un ouvrant coulissant horizontalement, de sorte que l'organe de manoeuvre présente une position haute et une position basse. Ainsi, le logement d'accès du parement permet de glisser le bout des doigts pour tirer/pousser sur l'ouvrant dans le but de l'ouvrir ou le fermer, dès lors qu'il est déverrouillé.

Cependant, les mécanismes de type crémone nécessitent un déplacement rotatif de l'organe d' actionnement d'un quart de tour autour de l'axe d'actionnement.

Ainsi, avantageusement et selon l'invention, l'organe de manoeuvre et l'organe d'actionnement sont accouplés mécaniquement de sorte que l'angle de rotation de l'organe d'actionnement autour de l'axe d'actionnement par un déplacement de l'organe de manoeuvre entre une position de fermeture et une position d'ouverture est strictement inférieur à l'angle de rotation de l'organe de manoeuvre autour de l'axe d'actionnement par ledit déplacement de l'organe de manoeuvre entre une position de fermeture et une position d'ouverture.

Dans un dispositif selon l'invention, il existe donc un jeu angulaire entre la rotation de l'organe de manoeuvre et la rotation de l'organe d'actionnement. De nombreux modes de réalisation structurels peuvent être envisagés pour réaliser un tel jeu angulaire.

En particulier, avantageusement et selon l'invention l'organe de manoeuvre et les moyens de transmission sont adaptés pour que l'organe d'actionnement soit entraîné d'une amplitude angulaire inférieure à 180 degrés autour de l'axe d'actionnement par un déplacement de l'organe de manoeuvre entre une position de fermeture et une position d'ouverture.

Ainsi, l'invention permet d'obtenir, pour la première fois, un dispositif permettant à la fois d'escamoter l'organe de manoeuvre dans le montant de l'ouvrant dans deux positions opposées, tout en étant conforme aux mécanismes de crémone dans lesquels l'organe d'actionnement est actionné de 90 degrés entre une position correspondant à une position de verrouillage des pênes et une position correspondant à une position de déverrouillage pêne.

Ainsi, un mécanisme de crémone monté dans un ouvrant peut être amélioré en apportant un parement, un organe de manoeuvre et un organe d'actionnement conformes à l'invention. De même, les mécanismes de crémone actuels peuvent être utilisés avec ces trois éléments de l'invention.

Dans ce mode de réalisation particulièrement avantageux, à chaque déplacement de l'organe de manoeuvre dans un sens entre une position d'ouverture et une position de fermeture, la transmission entre l'organe de manoeuvre et l'organe d'actionnement présente un jeu angulaire de 90 degrés et une course d'actionnement de 90 degrés. C'est-à-dire que lors du déplacement à 180 degrés de l'organe de manoeuvre entre une position de fermeture et une position d'ouverture, ce dernier effectue une course de 90 degrés sans transmission vers l'organe d'actionnement, et une course de 90 degrés avec transmission rotative intégrale à l'organe d'actionnement selon l'axe d'actionnement.

Aussi, avantageusement et selon l'invention, l'organe de manoeuvre étant de forme allongée, le logement d'accès du parement est oblong pour pouvoir escamoter l'organe de manoeuvre dans la position d'ouverture et dans la position de fermeture.

Un organe de manoeuvre de forme allongée, c'est-à-dire en forme de poignée, est particulièrement avantageux en ce qu'il permet une meilleure préhension par un utilisateur.

Avantageusement et selon l'invention, l'organe de manoeuvre est avantageusement en saillie de la paroi frontale de l'ouvrant lorsqu'il est déplacé entre une position de fermeture et une position d'ouverture.

Un logement d'accès oblong permet aussi le passage de plusieurs extrémités de doigts pour tirer (ou pousser) l'ouvrant en fermeture ou en ouverture. En particulier, lorsque les pênes sont en position déverrouillée, l'organe de manoeuvre est en position d'ouverture, et le volume du logement d'accès permettant d'accueillir l'organe de manoeuvre dans une position de fermeture est disponible pour le passage de doigts.

C'est pourquoi, le parement (et donc le logement d'accès) sont disposés dans le sens de la longueur selon la direction principale d'un montant de l'ouvrant orthogonal à la direction de coulissement de l'ouvrant.

De nombreuses liaisons de transmission entre un organe de manoeuvre et un organe d'actionnement selon l'invention peuvent être envisagées de manière à obtenir cette fonction.

Avantageusement, un dispositif selon l'invention est aussi **caractérisé en ce que** :
- l'organe d'actionnement présente une tête d'un côté extérieur au parement,
- l'organe de manoeuvre présente une cavité adaptée pour pouvoir :
   - accueillir la tête de l'organe d' actionnement,
   - transmettre une rotation de l'organe de manoeuvre autour de l'axe d'actionnement à l'organe d' actionnement.

La tête de l'organe d'actionnement est une portion d'extrémité de l'organe d'actionnement présentant un diamètre moyen supérieur au diamètre du reste de l'organe d'actionnement. L'organe d'actionnement traversant le parement, cette tête est avantageusement montée du côté extérieur du parement, c'est-à-dire du côté frontal de l'ouvrant.

La cavité de l'organe de manoeuvre peut être disposée en tous points de l'organe de manoeuvre notamment d'un organe de manoeuvre de forme allongée. Elle est avantageusement à l'une des extrémités longitudinales de l'organe de manoeuvre. Cependant, rien n'empêche de la réaliser en d'autres endroits de l'organe de manoeuvre par exemple au milieu de ce dernier qui présente alors une forme en T et qui peut alors être manoeuvré comme un tire-bouchon.

La cavité de l'organe de manoeuvre et la tête de l'organe d'actionnement sont particulièrement adaptées pour pouvoir assurer une transmission de l'organe de manoeuvre à l'organe d'actionnement sur au moins une portion de course de l'organe de manoeuvre entre une position de fermeture et une position d'ouverture.

En particulier, un dispositif selon l'invention est avantageusement caractérisé en ce que :
- la cavité de l'organe de manoeuvre présente des pans, dits pans d'appui,
- la tête de l'organe d'actionnement présente :
   - des méplats périphériques par rapport à l'axe d'actionnement, adaptés pour venir en butée sur des pans d'appui,
   - un rayon maximal supérieur à la distance d'au moins un méplat par rapport à l'axe d'actionnement.

Avantageusement, les pans d'appui de la cavité sont aussi disposés périphériquement par rapport à l'axe l'actionnement, c'est-à-dire que leurs plans respectifs sont non-sécants avec l'axe d'actionnement, de sorte à pouvoir être sensiblement parallèles aux méplats de la tête de l'organe d'actionnement.

Avantageusement et selon l'invention, la tête de l'organe d'actionnement présente avantageusement un rayon qui varie le long de son contour autour de l'axe d'actionnement. C'est-à-dire que tous les points de la surface du contour de la tête ne se trouvent pas à la même distance de l'axe d'actionnement. Les dimensions radiales maximales de la tête sont avantageusement supérieures à la distance minimale radiale des méplats, c'est-à-dire à la distance minimale entre un méplat et l'axe d'actionnement.

Ainsi lors d'une rotation de l'organe de manoeuvre par rapport à l'organe d'actionnement, la tête vient en butée sur au moins un méplat de la cavité de l'organe de manoeuvre. En particulier, au moins un méplat de la tête est adapté pour venir en butée sur un pan d'appui de la cavité.

En particulier, avantageusement et selon l'invention:
- la tête de l'organe d'actionnement présente 2n méplats périphériques, n étant un entier supérieur ou égal à 2,
- la cavité de l'organe de manoeuvre présente n pans d'appui adaptés pour, par une rotation de l'organe de manoeuvre autour de l'axe d'actionnement, venir en appui avec :
- un premier groupe de n méplats dans un sens de rotation selon l'axe d'actionnement,
- un second groupe de n méplats, alternés avec les méplats du premier groupe, dans un second sens de rotation selon l'axe d'actionnement.

La tête de l'organe d'actionnement présente donc au moins quatre méplats périphériques. Dans des modes de réalisation particuliers dans lesquels le jeu angulaire souhaité entre l'organe de manoeuvre et l'organe d'actionnement est inférieur à 90 degrés, ladite tête peut aussi présenter six, huit, dix (ou plus) méplats.

La cavité de l'organe de manoeuvre présente un nombre n de pans d'appui égal à la moitié du nombre de méplats de la tête. Chaque pan d'appui est adapté pour pouvoir venir en butée sur deux méplats (ces deux méplats ne venant en butée que sur ce pan d'appui) : chaque pan d'appui vient en butée sur un premier de ces deux méplats dans un sens de déplacement d'une position de fermeture à une position d'ouverture, et sur le second de ces deux méplats dans le sens inverse de déplacement d'une position d'ouverture à une position de fermeture.

Ainsi on distingue deux groupes de méplats alternés périphériquement :
- un premier groupe au contact des pans d'appui dans un premier sens de déplacement de l'organe de manoeuvre autour de l'axe d'actionnement d'une position de fermeture à une position d'ouverture,
- un second groupe au contact des pans d'appui dans un second sens de déplacement de l'organe de manoeuvre autour de l'axe d'actionnement d'une position d'ouverture à une position de fermeture.

De plus, avantageusement et selon l'invention, lesdits méplats sont joints les uns aux autres alternativement par un élément choisi parmi une arête et un arrondi.

En particulier, la tête présente, entre deux méplats successifs, alternativement une arête puis un arrondi.

Aussi, avantageusement et selon invention :
- la distance minimale entre deux arêtes successives de la tête est supérieure à la distance minimale entre les milieux de deux pans d'appui successifs de la cavité,
- et la distance minimale entre deux arrondis successifs de la tête est inférieure à la distance minimale entre les milieux de deux pans d'appui successifs de la cavité.

En particulier, la distance minimale entre un arrondi et l'axe d'actionnement est inférieure à la distance minimale entre un pan d'appui en regard de l'arrondi et l'axe d'actionnement, qui est elle-même inférieure à la distance minimale entre l'axe d'actionnement et chacune des deux arêtes venant en butée sur ledit pan d'appui.

De la sorte, lorsque l'organe de manoeuvre est déplacé, les pans d'appui se déplacent par rapport aux méplats de l'organe d'actionnement en passant en regard des arrondis et donc sans entraîner le déplacement de l'organe d'actionnement. En revanche, lorsque que les pans d'appui rencontrent les arêtes, ils viennent en butée sur les méplats situés en amont (selon ce sens de rotation) desdites arêtes, de sorte que l'organe d'actionnement est entraîné.

Le jeu angulaire d'un tel dispositif dépend donc de l'entier n. Si n est égal à deux, la cavité présente au moins deux pans d'appui et l'organe d'actionnement quatre méplats, de sorte que le jeu angulaire est de 90 degrés. Si n est égal à trois, la cavité présente au moins trois pans d'appui et l'organe d'actionnement six méplats, de sorte que le jeu angulaire est de 60 degrés. Si n est égal à quatre, la cavité présente au moins quatre pans d'appui et l'organe d'actionnement huit méplats, de sorte que le jeu angulaire est de 45 degrés. Si n est égal à cinq, la cavité présente au moins cinq pans d'appui et l'organe d'actionnement dix méplats, de sorte que le jeu angulaire est de 36 degrés, etc.

Avantageusement et selon l'invention :
- la cavité présente deux pans d'appui sensiblement parallèles,
- la tête présente quatre méplats équirépartis périphériquement.

Ainsi, la tête de l'organe d'actionnement présente deux arêtes opposées par rapport à l'axe d'actionnement, et deux arrondis opposés par rapport à l'axe d'actionnement et de direction sensiblement orthogonale à la direction des deux arêtes.

Deux méplats opposés des quatre méplats de la tête viennent en butée chacun sur l'un des deux pans d'appui de la cavité dans un sens de rotation de l'organe de manoeuvre, les deux autres méplats (opposés respectivement aux deux premiers méplats par rapport à l'axe d'actionnement) viennent en butée sur les pans d'appui de la cavité dans un second sens de rotation de l'organe de manoeuvre.

Dans cette configuration, le dispositif selon l'invention présente un jeu angulaire de 90 degrés.

De plus, avantageusement et selon l'invention, la cavité de l'organe de manoeuvre présente une collerette en saillie des pans d'appui sur laquelle un épaulement de la base de la tête de l'organe d'actionnement vient en butée longitudinale selon l'axe d'actionnement.

La tête de l'organe d'actionnement présentant un diamètre moyen supérieur au reste de l'organe d'actionnement, sa jonction avec le reste que l'organe d'actionnement est un épaulement. Cet épaulement est en butée sur une collerette avantageusement formée en saillie de la base des pans d'appui de l'organe de manoeuvre. Cette collerette de la cavité permet de s'assurer que la tête de l'organe d'actionnement est en permanence logée dans la cavité sans pouvoir s'en extraire.

L'organe d'actionnement étant avantageusement retenu du côté intérieur du parement, la collerette permet aussi de maintenir l'organe de manoeuvre escamoté en position d'ouverture et de fermeture, et en rappel vers le logement d'accès en toute position.

En particulier, avantageusement et selon l'invention, dispositif comportant en outre un ressort de rappel de l'organe d'actionnement vers l'intérieur de l'ouvrant selon l'axe d'actionnement.

Ledit ressort de rappel est avantageusement un ressort de compression disposé selon l'axe d'actionnement, en appui sur une face intérieure du parement d'une part et sur l'organe d'actionnement (ou une pièce solidaire de l'organe d'actionnement selon l'axe d'actionnement) d'autre part.

Le parement présente avantageusement un orifice de traversée de l'organe d'actionnement. Cet orifice de traversée présente avantageusement un diamètre inférieur au diamètre minimal de la tête de l'organe d'actionnement, de sorte à empêcher l'organe d'actionnement de traverser entièrement le parement de la face frontale vers l'intérieur du montant.

Au repos, notamment en position de fermeture et d'ouverture de l'organe de manoeuvre, l'organe d'actionnement est maintenu en butée contre le parement par le ressort de rappel. L'organe de manoeuvre est maintenu contre le parement dans le logement d'accès grâce à la collerette de sa cavité interposée entre la face frontale du parement et l'épaulement de la tête de l'organe d'actionnement.

Par ailleurs, avantageusement et selon l'invention, l'organe d'actionnement présente, sur une extrémité opposée à la tête, deux languettes d'emboîtage élastique s'étendant selon l'axe d'actionnement et dotées d'ergots d'emboîtage orthogonaux à l'axe d'actionnement.

Aussi l'organe d'actionnement présente-t-il, hormis au niveau de sa tête, un diamètre inférieur au diamètre de l'orifice de traversée du parement, de façon à pouvoir être monté traversant sur le parement par la face frontale du parement.

Avantageusement, un dispositif selon l'invention comporte en outre une pièce parallélépipédique comportant un logement d'emboîtage adapté pour accueillir lesdites languettes d'emboîtage, ladite pièce parallélépipédique étant adaptée pour transmettre une rotation de l'organe d'actionnement autour de l'axe d'actionnement au reste des moyens de transmission.

L'emboîtage entre l'organe d'actionnement et la pièce parallélépipédique est élastique. L'emboîtement en résultant peut être permanent, et les languettes peuvent être en appui élastique ou non dans le logement d'emboîtage.

De nombreux autres modes d'assemblage, notamment mettant en oeuvre d'autres formes complémentaires entre l'organe d'actionnement et ladite pièce parallélépipédique peuvent être envisagés : par exemple par collage, par assemblage à l'aide d'une goupille, par vissage, etc. ou tout autre moyen équivalent.

Ladite pièce parallélépipédique présente avantageusement quatre faces équidistantes de l'axe d'actionnement. Elle est couramment appelé « carré » en serrurerie et est adaptée à coopérer avec un mécanisme de type crémone.

Le ressort de rappel de l'organe d'actionnement est par exemple avantageusement en appui contre ladite pièce parallélépipédique.

En outre, afin de transmettre correctement un mouvement de rotation de l'organe d'actionnement autour de l'axe d'actionnement, les languettes d'emboîtage présentent chacune deux méplats orthogonaux aux ergots d'emboîtage et à l'axe d'actionnement, lesdits méplats étant adaptés pour venir en butée sur des faces internes du logement d'emboîtage de la pièce parallélépipédique.

Par ailleurs, avantageusement, un dispositif selon l'invention est aussi **caractérisé en ce que** l'organe de manoeuvre est aussi monté au moins partiellement rotatif autour d'un axe orthogonal à l'axe d'actionnement.

Cela permet de sortir l'organe de manoeuvre de ses positions de fermeture et d'ouverture escamotées dans le logement d'accès.

Ainsi, l'organe de manoeuvre peut être tourné au moins en partie selon un axe orthogonal à l'axe d'actionnement, de sorte que seule une portion de l'organe de manoeuvre dans laquelle la cavité est formée reste dans le logement d'accès lors d'un déplacement entre une position de fermeture et une position d'ouverture.

Un tel organe de manoeuvre est donc rotatif autour d'un axe parallèle à l'axe de coulissement de l'ouvrant dans une position de fermeture pour sortir du logement d'accès, puis il est de nouveau rotatif autour du même axe pour revenir en position escamotée dans une position d'ouverture opposée à la position de fermeture.

Un organe de manoeuvre de forme allongée en particulier est en saillie de la paroi frontale de l'ouvrant lors d'un déplacement entre une position de fermeture et une position d'ouverture.

Un tel organe de manoeuvre présente donc avantageusement une liaison de type rotule avec le parement, particulièrement avantageuse lorsque la cavité est formée dans une extrémité longitudinale de l'organe de manoeuvre. Le parement présente avantageusement un logement circulaire coopérant avec une extrémité longitudinale sensiblement sphérique de l'organe de manoeuvre.

L'invention concerne également un dispositif de verrouillage/déverrouillage caractérisé en combinaison par tout ou partie des caractéristiques mentionnées ci-dessus ou ci-après.

D'autres buts, caractéristiques et avantages de l'invention apparaîtront à la lecture de la description suivante donnée à titre non limitatif et qui se réfère aux figures annexées dans lesquelles :
- les figures 1a, 1b, 1c, 1d sont des représentations schématiques en perspective des éléments de manoeuvre et d'actionnement d'un dispositif de verrouillage/déverrouillage selon un mode de réalisation conforme à l'invention,
- la figure 2 est une représentation schématique en coupe longitudinale d'un organe de manoeuvre et d'un organe d'actionnement selon un mode de réalisation conforme aux figures 1a à 1d,
- la figure 3 est une représentation schématique en coupe horizontale selon le plan III d'un organe de manoeuvre et d'un organe d'actionnement selon un mode de réalisation conforme aux figures 1a à 1d et 2,
- la figure 4 est une représentation schématique en perspective d'un organe d'actionnement selon un mode de réalisation conforme aux figures 1a à Id, 2 et 3,
- la figure 5 est une représentation schématique en coupe longitudinale d'un organe de manoeuvre selon un mode de réalisation conforme aux figures 1a à Id, 2 et 3,
- la figure 6 est une représentation schématique en coupe verticale selon le plan VI d'un organe de manoeuvre selon un mode de réalisation conforme aux figures 1a à Id, 2, 3 et 5,
- la figure 7 est une représentation schématique en coupe par un plan orthogonal à l'axe d'actionnement d'un deuxième mode de réalisation d'un assemblage entre un organe de manoeuvre et un organe d'actionnement conforme à l'invention,
- la figure 8 est une représentation schématique en coupe par un plan orthogonal à l'axe d'actionnement d'un troisième mode de réalisation d'un assemblage entre un organe de manoeuvre et un organe d'actionnement conforme à l'invention.

Un dispositif selon l'invention est adapté pour être monté dans une lumière pratiquée dans un montant d'un ouvrant coulissant. En particulier, le parement 3 selon l'invention présente des parois 4 adaptées pour venir se loger dans ladite lumière de l'ouvrant. Le parement 3 présente aussi une collerette 5 de finition permettant de recouvrir les bords de ladite lumière et ainsi améliorer l'esthétique de l'ouvrant à l'état monté avec un dispositif selon l'invention.

Avantageusement, le parement est monté tel que sa longueur est montée selon la direction principale d'un montant orthogonal à l'axe de coulissement de l'ouvrant.

Un dispositif selon l'invention comporte aussi un mécanisme de verrouillage (non représenté) de type crémone, dont les moyens de transmission présentent un orifice carré pour recevoir les commandes de l'organe de manoeuvre. C'est pourquoi une pièce parallélépipédique, dite carré 6, est montée sur l'organe d'actionnement 2. Ce carré 6 présente en particulier un logement d'emboîtage 19 adapté pour pouvoir recevoir des languettes 8 d'emboîtage de l'organe d'actionnement 2. En particulier des ergots 9 d'emboîtage réalisés sur les languettes 8 d'emboîtage sont coopérants avec le logement d'emboîtage 19 pour pouvoir former un assemblage par emboîtement.

En outre, des méplats 20 formés sur les languettes 8 d'emboîtage viennent en butée sur des faces internes (non visibles) du carré 6, de sorte que ce dernier est solidaire de l'organe d' actionnement 2 en rotation autour de l'axe d'actionnement 21.

L'emboîtement formé entre l'organe d'actionnement - par ses languettes 8 d'emboîtage, notamment grâce aux ergots 9 d'emboîtage - et le carré 6 permet aussi d'interdire un mouvement de translation d'une pièce par rapport à l'autre selon l'axe d'actionnement.

Un ressort 7 de rappel est monté entre la face intérieure du parement 3 et le carré 6. Le carré 6 transmet l'effort appliqué par le ressort 7 de rappel à l'organe d'actionnement 2, de sorte que la tête 14 de l'organe d'actionnement 2 est rappelée vers le fond du logement d'accès 22.

Le logement d'accès 22 du parement permet d'escamoter l'organe de manoeuvre 1 dans une position de fermeture, comme représenté à la figure 1a et dans une position d'ouverture, comme représenté à la figure 1d.

Les figures 1a à 1d représentent les différentes positions de l'organe de manoeuvre 1 et de l'organe d'actionnement 2 (solidaire du carré 6 en rotation autour de l'axe 21 d'actionnement) lors d'un déplacement de l'organe de manoeuvre d'une position de fermeture à une position d'ouverture.

Ainsi, dans un premier temps (figures 1a et 1b) l'organe de manoeuvre 1 sort partiellement du logement d'accès 22 du parement 3 par une rotation autour d'un axe sensiblement parallèle à l'axe de coulissement de l'ouvrant (orthogonal à l'axe d'actionnement 21).

Puis, il est tourné autour de l'axe d'actionnement 21 vers la position représentée à la figure 1b. Sur un premier quart de tour selon l'axe d'actionnement 21, l'organe d'actionnement (et donc le carré 6) ne tourne pas autour de l'axe d'actionnement 21 : le dispositif présente un jeu d'angle de 90 degrés.

A la figure 1c en revanche, l'organe de manoeuvre a dépassé le quart de tour à partir de sa position de fermeture, et l'organe d'actionnement 2 a commencé de tourner autour de l'axe d'actionnement 21 dans le même sens que l'organe de manoeuvre 1.

A la figure Id, l'organe de manoeuvre a été tourné de 180 degrés selon l'axe d'actionnement 21 par rapport à sa position de fermeture (figure la), de sorte qu'il est dans une position d'ouverture, opposée à la position de fermeture. L'organe de manoeuvre s'escamote dans une position d'ouverture par une rotation autour du même axe parallèle à l'axe de coulissement de l'ouvrant. L'organe d'actionnement a pour sa part tourné de 90 degrés dans le même temps entre la figure 1a et 1d.

Le verrouillage de l'ouvrant se fait dans le sens inverse, par le passage de l'organe de manoeuvre d'une position d'ouverture de la figure 1d à une position de fermeture de la figure 1a. Cette fois encore, l'organe d'actionnement 2 reste immobile dans le premier quart de tour, puis est déplacé dès lors que l'organe de manoeuvre a parcouru un quart de tour, pour rejoindre sa position de la figure 1a lorsque l'organe de manoeuvre revient en position de fermeture.

L'invention permet donc de proposer un organe de manoeuvre facilement escamotable dans l'ouvrant, facilement manoeuvrable car il présente la forme d'une poignée de longueur importante (notamment supérieure à sa largeur). Pour ce faire l'invention propose un organe de manoeuvre rotatif à 180 degrés entre une position de fermeture et une position d'ouverture, adapté pour fonctionner avec tout type de mécanisme à crémone car l'organe d'actionnement ne tourne pour sa part que de 90 degrés. L'invention propose donc notamment une transmission entre l'organe de manoeuvre et l'organe d'actionnement à jeu angulaire de 90 degrés.

Pour ce faire, l'organe de manoeuvre présente une forme de poignée oblongue, présentant à l'une de ses extrémités longitudinales une cavité 12 intérieure permettant de loger la tête 14 de l'organe d'actionnement 2. Cette extrémité 18 longitudinale de l'organe de manoeuvre présente une surface extérieure sensiblement arrondie pour pouvoir former une liaison rotule avec le parement 3. Le parement présente notamment, au fond du logement d'accès 22, un logement arrondi adapté pour accueillir l'extrémité 18 longitudinale arrondie de l'organe de manoeuvre. Cette liaison rotule entre l'organe de manoeuvre et le parement permet une rotation de l'organe de manoeuvre autour d'un axe parallèle à l'axe de coulissement pour entrer et sortir des positions de fermeture et d'ouverture, ainsi qu'autour de l'axe d'actionnement 21 pour actionner le mécanisme de verrouillage/déverrouillage. Le parement guide aussi l'extrémité 18 longitudinale de l'organe de manoeuvre en rotation selon l'axe d'actionnement 21.

La cavité 12 de l'organe de manoeuvre est ouverte du côté destiné à la préhension de l'organe de manoeuvre, pour pouvoir assurer un montage de la tête 14 de l'organe d'actionnement dans la cavité.

La tête 14 de l'organe d'actionnement 2 présente un diamètre supérieur au diamètre moyen de l'organe d'actionnement, de sorte qu'elle forme un épaulement 15 adapté pour pouvoir venir en butée sur le parement 3 et/ou sur une collerette 13 de la cavité 12 de l'organe de manoeuvre, ladite collerette étant en saillie des pans d'appui 11 de la cavité 12.

L'organe d'actionnement traverse le parement 3 par un orifice de dimensions avantageusement inférieures à la largeur de la tête 14. Cet orifice du parement assure aussi un guidage de l'organe d'actionnement en rotation selon l'axe d'actionnement.

La cavité 12 de l'organe de manoeuvre présente deux pans d'appui 11 parallèles en regard l'un de l'autre. Ces pans d'appui 11 servent de butée à des méplats formés sur la tête 14 de l'organe d'actionnement.

La tête 14 présente quatre méplats 10 sensiblement orthogonaux entre eux, et joint les uns aux autres alternativement par un arrondi 16 et une arête 17. Une telle tête peut être obtenue en arrondissant deux arêtes opposée d'un profilé carré.

Avantageusement la distance radiale entre chaque arrondi 16 et l'axe d'actionnement 21 est inférieure à la distance minimale entre chaque pan d'appui 11 et l'axe d'actionnement 21. Ainsi, les pans d'appui 11 étant en butée sur deux des quatre méplats 10 comme représenté à la figure 3, lorsque l'organe de manoeuvre tourne de 90 degrés dans le sens antihoraire par rapport à l'organe d'actionnement, les pans d'appui passent en regard des arrondis, sans entraîner l'organe d'actionnement 2 en rotation. L'assemblage permet un jeu angulaire de 90 degrés.

En revanche la distance radiale entre chaque arête 17 et l'axe d'actionnement 21 est supérieure à la distance minimale entre chaque pan d'appui 11 et l'axe d' actionnement 21. Ainsi après avoir tourné de 90 degrés dans le sens antihoraire, les pans d'appui 11 de la cavité 12 sont en butée sur les deux autres méplats 10 de la tête 14 et l'organe de manoeuvre 1 transmet à l'organe d'actionnement 2 toute rotation dans le sens antihoraire au-delà de cet angle.

Les pans d'appui 11 sont en appui sur un premier groupe de méplats, dits méplats horaires, contenant la moitié des méplats, dans un premier sens d'actionnement, puis sur un second groupe de méplats, dits méplats antihoraires, contenant l'autre moitié des méplats, alternés périphériquement avec les méplats horaires, dans un second sens d' actionnement inverse au premier sens d'actionnement.

Par ailleurs, l'organe d'actionnement étant rappelé dans le fond du logement d'accès 22 du parement 3 par le ressort 7 de rappel, et l'épaulement 15 de l'organe d'actionnement étant en butée sur la collerette 13 de l'organe de manoeuvre, l'organe de manoeuvre est aussi rappelé vers le fond du logement d'accès 22. Ainsi l'organe de manoeuvre peut présenter une forme adaptée pour glisser sur la collerette 5 de finition du parement lorsqu'il est rappelé en position par le ressort 7 de rappel de sorte à revenir automatiquement dans une position d'ouverture ou une position de fermeture, notamment la plus proche d'une position intermédiaire dans laquelle il aurait été abandonné.

Avantageusement, le logement d'accès 22 du parement étant adapté pour escamoter l'organe de manoeuvre dans une position de fermeture et dans une position d'ouverture opposée à la position de fermeture, lorsque l'organe de manoeuvre est dans une position d'ouverture le logement d'accès 22 offre un creux dans lequel un utilisateur peut glisser le bout de ses doigts afin d'exercer un effort en poussée ou en traction pour pouvoir fermer ou ouvrir l'ouvrant selon sa direction de coulissement.

En outre, l'organe de manoeuvre étant escamoté en position d'ouverture, l'ouvrant peut être glissé derrière un panneau adjacent monté parallèlement sur le même dormant.

Aussi, l'organe de manoeuvre présente avantageusement une longueur d'environ 8 cm et une largeur d'environ 1,5 cm et le logement d'accès présente une longueur d'environ 18 cm et une largeur d'environ 1,7 cm. Ainsi, lorsque l'organe de manoeuvre est en position ouverte, l'utilisateur dispose d'un espace d'au moins 9 cm de long et de 1,7 cm de large pour glisser le bout de ses doigts pour tirer/pousser l'ouvrant en coulissement.

Avantageusement et selon l'invention d'autres jeux angulaires peuvent être obtenus par l'association d'une cavité et d'une tête basées sur le même principe.

Ainsi à la figure 7, la cavité 12 de l'organe de manoeuvre 1 présente trois pans d'appui 11, et la tête 14 de l'organe d'actionnement présente six méplats 10 joints alternativement par un arrondi 16 et une arête 17. La distance de chaque arrondi à l'axe d'actionnement 21 est inférieure à la distance de chaque pan d'appui 11 à l'axe d'actionnement 21, qui est elle-même inférieure à la distance entre chaque arête 17 et l'axe d'actionnement. Un tel arrangement permet d'obtenir un jeu angulaire de 60 degrés.

À la figure 8, la cavité 12 de l'organe de manoeuvre 1 présente cinq pans d'appui 11, et la tête 14 de l'organe d'actionnement présente dix méplats 10 joints alternativement par un arrondi 16 et une arête 17. La distance de chaque arrondi à l'axe d'actionnement 21 est inférieure à la distance de chaque pan d'appui 11 à l'axe d'actionnement 21, qui est elle-même inférieure à la distance entre chaque arête 17 et l'axe d'actionnement. Un tel arrangement permet d'obtenir un jeu angulaire de 36 degrés.

L'invention peut faire l'objet de nombreuses autres variantes de réalisation non représentées.

Rien n'empêche, par exemple, que l'organe de manoeuvre traverse le parement au lieu de l'organe d'actionnement.

Alternativement, rien n'empêche d'équiper l'organe de manoeuvre d'une tête adaptée pour se loger dans une cavité de l'organe d'actionnement.

En outre, de nombreuses autres formes complémentaires de la cavité et de la tête peuvent être envisagées. Ainsi, par exemple la tête peut présenter des parois fines disposées en étoile formant méplats, et la cavité une alternance de secteurs pleins et de secteurs vides. Les secteurs pleins viennent en butée sur les parois de la tête. Les secteurs pleins présentent une amplitude angulaire inférieure à l'amplitude angulaire entre deux parois en étoiles de la tête. Par exemple la tête peut présenter deux parois opposées, et la cavité deux secteurs pleins de 90 degrés pour obtenir un jeu angulaire de 90 degrés.

En particulier, en variation des modes de réalisation présentés, rien n'empêche de réaliser une tête présentant un nombre impair de méplats - par exemple présentant n méplats ou 2n-1 méplats - pour être montée coopérante avec une cavité à n pans d'appuis. Ainsi, dans l'exemple présenté aux figures 3 et 4, l'une des deux arêtes peut être arrondie, de sorte que seuls deux méplats de la tête viennent alternativement en appui sur l'un des deux pans d'appuis selon que l'on effectue un mouvement de déverrouillage ou un mouvement de verrouillage de l'organe de manoeuvre. Les modes de réalisation présentés sont cependant particulièrement avantageux car ils procurent une surface de transmission maximale entre organe de manoeuvre et organe d'actionnement.

En outre, tout type de mécanisme de verrouillage/déverrouillage nécessitant un mouvement rotatif pour être actionné est compatible avec un dispositif selon l'invention.

## Revendications

1. Dispositif de verrouillage/déverrouillage pour ouvrant coulissant comprenant :
- un organe de manoeuvre (1),
- un mécanisme de verrouillage/déverrouillage adapté pour pouvoir être inséré dans l'ouvrant derrière une paroi frontale de l'ouvrant, et comprenant:
• au moins un pêne, et
• des moyens de transmission :
■ adaptés pour, sous l'effet d'un déplacement de l'organe de manoeuvre, déplacer chaque pêne entre une position verrouillée et une position déverrouillée,
■ comprenant au moins un organe d'actionnement (2) rotatif autour d'un axe, dit axe d'actionnement (21), orthogonal à la paroi frontale de l'ouvrant, ledit organe d'actionnement (2) étant entraîné en rotation autour dudit axe d'actionnement (21) par l'organe de manoeuvre (1), ledit organe de manoeuvre (1) étant mobile autour de l'axe d'actionnement (21) entre une position, dite position d'ouverture, correspondant à une position déverrouillée de chaque pêne, et une position, dite position de fermeture, correspondant à une position verrouillée de chaque pêne,
- un parement (3) extérieur adapté pour pouvoir être encastré dans une lumière de montage ménagée dans la paroi frontale de l'ouvrant,
**caractérisé en ce que** :
- ladite position d'ouverture de l'organe de manoeuvre (1) est opposée selon l'axe d' actionnement (21) à ladite position de fermeture,
- le parement (3) présente un logement d'accès (22) adapté pour escamoter l'organe de manoeuvre (1) dans la paroi frontale en position d'ouverture et en position de fermeture,
- l'organe de manoeuvre (1) et l'organe d'actionnement (2) sont accouplés mécaniquement de sorte que l'angle de rotation de l'organe d'actionnement autour de l'axe d'actionnement (21) par un déplacement de l'organe de manoeuvre entre une position de fermeture et une position d'ouverture est strictement inférieur à l'angle de rotation de l'organe de manoeuvre autour de l'axe d'actionnement par ledit déplacement de l'organe de manoeuvre entre une position de fermeture et une position d'ouverture.

2. Dispositif selon la revendication 1, **caractérisé en ce que** les positions d'ouverture et de fermeture de l'organe de manoeuvre sont à 180 degrés l'une de l'autre autour de l'axe d'actionnement.

3. Dispositif selon l'une des revendications 1 ou 2, **caractérisé en ce que** l'organe de manoeuvre (1) et les moyens de transmission sont adaptés pour que l'organe d'actionnement (2) soit entraîné d'une amplitude angulaire inférieure à 180 degrés autour de l'axe d'actionnement (21) par un déplacement de l'organe de manoeuvre entre une position de fermeture et une position d'ouverture.

4. Dispositif selon l'une des revendications 1 à 3, **caractérisé en ce que**, l'organe de manoeuvre (1) étant de forme allongée, le logement d'accès (22) du parement est oblong pour pouvoir escamoter l'organe de manoeuvre dans la position d'ouverture et dans la position de fermeture.

5. Dispositif selon l'une des revendications 1 à 4, **caractérisé en ce que** :
- l'organe d'actionnement (2) présente une tête (14) d'un côté extérieur au parement (3),
- l'organe de manoeuvre (1) présente une cavité (12) adaptée pour pouvoir:
• accueillir la tête de l'organe d'actionnement,
• transmettre une rotation de l'organe de manoeuvre autour de l'axe d'actionnement (21) à l'organe d'actionnement.

6. Dispositif selon la revendication 5, **caractérisé en ce que** la tête (14) de l'organe d'actionnement (2) présente un rayon qui varie le long de son contour autour de l'axe d'actionnement (21).

7. Dispositif selon l'une des revendications 5 ou 6, **caractérisé en ce que** :
- la cavité (12) de l'organe de manoeuvre (1) présente des pans, dits pans d'appui (11),
- la tête (14) de l'organe d'actionnement (2) présente
• des méplats (10) périphériques par rapport à l'axe d'actionnement (21), adaptés pour venir en butée sur des pans d'appui (11),
• un rayon maximal supérieur à la distance d'au moins un méplat (10) par rapport à l'axe d'actionnement (21).

8. Dispositif selon la revendication 7, **caractérisé en ce que** :
- la tête (14) de l'organe d'actionnement présente 2n méplats (10) périphériques, n étant un entier supérieur ou égal à 2,
- la cavité (12) de l'organe de manoeuvre (1) présente n pans d'appui adaptés pour, par une rotation de l'organe de manoeuvre autour de l'axe d'actionnement (21), venir en appui avec :
- un premier groupe de n méplats dans un sens de rotation selon l'axe d'actionnement,
- un second groupe de n méplats, alternés avec les méplats du premier groupe, dans un second sens de rotation selon l'axe d'actionnement.

9. Dispositif selon l'une des revendications 7 ou 8, **caractérisé en ce que** lesdits méplats (10) sont joints les uns aux autres alternativement par un élément choisi parmi une arête (17) et un arrondi (16).

10. Dispositif selon l'une des revendications 7 à 9, **caractérisé en ce que** :
- la cavité (12) présente deux pans d'appui (11) sensiblement parallèles,
- la tête (14) présente quatre méplats (10) équirépartis périphériquement.

11. Dispositif selon l'une des revendications 1 à 10, **caractérisé en ce qu'**il comporte en outre un ressort (7) de rappel de l'organe d'actionnement (2) vers l'intérieur de l'ouvrant selon l'axe d'actionnement (21).

12. Dispositif selon l'une des revendications 1 à 11, **caractérisé en ce que** l'organe de manoeuvre (1) est aussi monté au moins partiellement rotatif autour d'un axe orthogonal à l'axe d'actionnement (21).
